# EUROPÄISCHE PATENTSCHRIFT

(11) **EP 0 013 942 B1**
(45) Veröffentlichungstag und Bekanntmachung des Hinweises auf die Patenterteilung: **08.08.1984**
(21) Anmeldenummer: 80100220.5
(22) Anmeldetag: 17.01.1980
(51) Int. Cl.: F04D 7/04, F04D 29/04, F04D 29/10

(54) **Kreiselpumpe für mit Feststoffen versetzte Flüssigkeiten**
Centrifugal pump for liquids containing solids
Pompe centrifuge pour liquides contenant des matières solides

(30) Priorität: 17.01.1979 DE 2901638
(43) Veröffentlichungstag der Anmeldung: 06.08.1980
(73) Patentinhaber: Beham, Hans, D-8221 Taching am See (DE)
(72) Erfinder: Beham, Hans, D-8221 Taching am See (DE); Beham, Hans-Dieter, D-8221 Taching am See (DE)
(74) Vertreter: Flach, Dieter Rolf Paul, Dipl.-Phys.

## Beschreibung

Die Erfindung betrifft eine Kreiselpumpe nach dem Oberbegriff des Patentanspruchs 1.

Bei bekannten Kreiselpumpen durchsetzt die Antriebswelle das Pumpengehäuse auf seiner gesamten axialen Länge und ist an beiden Stirnflächen des Pumpengehäuses gelagert. Auf der Antriebswelle sitzt das Laufrad. Bei derartigen Pumpen ist es nur unter Inkaufnahme eines unvertretbar hohen Aufwandes möglich, die Lager der Antriebswelle bzw. des Laufrades gegenüber dem Flüssigkeitsdruck des Förderstromes abzudichten. Eine Abdichtung mit üblichen Stopfbüchsen, die naturgemäß dem Verschleiß unterliegen, ist nicht dauerhaft. Wenn die zu fördernden Flüssigkeiten aggessiv sind, beispielsweise im Falle von Gülle, werden beim Eindringen der Flüssigkeit die Lager in kurzer Zeit durch Korrosion zerstört. Dies erfordert eine Grund- überholung der Pumpe beim Herstellen oder in einer spezialisierten Werkstatt.

Es sind auch Kreiselpumpen einer vom Oberbegriff des Patentanspruchs 1 abweichenden Art bekannt, bei denen das den Flüssigkeitseinlaß bildende ringförmige Abschlußglied an der gleichen Gehäusestirnfläche angeordnet ist, an welcher auch die Antriebswelle in das Pumpengehäuse eintritt. Bei vertikaler Anordnung der Antriebswelle tritt also die Flüssigkeit von oben her in das Pumpengehäuse ein und wird über eine tangentiale Auslaßleitung abgegeben. Bei derartigen Kreiselpumpen stehen die Lager der Antriebswelle nicht unter dem Flüssigkeitsdruck des Förderstromes, sondern lediglich unter dem hydrostatischen Druck der auf der Pumpe lastenden Flüssigkeit, der indessen gegenüber dem Flüssigkeitsdruck des Förderstromes verhältnismäßig gering ist, so daß bei diesen Pumpen eine Abdichtung der Lager gegenüber der Flüssigkeit mit verhältnismäßig langen Laufzeiten möglich ist. Jedoch sind derartige Pumpen für eine Reihe von Anwendungsfällen nicht verwendbar.

Eine Kreiselpumpe, insbesondere Heizungsumwälzpumpe ist auch aus der DE-PS 1 276450 bekanntgeworden, die ein Pumpenlaufrad umfaßt, das in einem umgebenen Pumpengehäuse gelagert ist, wobei eine mit dem Pumpenlaufrad in Formschlußeingriff stehende sowie in dem Pumpengehäuse geführte Antriebswelle, die . eine Stirnfläche des Pumpengehäuses durchsetzt, und Abdichtelemente zur Abdichtung des Gehäuseinnenraums gegenüber der Lagerung des Laufrades vorgesehen sind. Ferner ist zur Entfernung des Laufrades an der von der Antriebswelle abgewandten Gehäusestirnfläche ein Abschlußglied lösbar befestigt, an dessen äußerem Ende eine feste Aufnahme für einen zum Pumpengehäuse verlaufenden zentralen Lagerzapfen zur Lagerung des Pumpenlaufrades vorgesehen. Die Niederdruckseite dieser bekannten Kreiselpumpe liegt auf der der Antriebswelle zugewandten Seite des Pumpengehäuses, während die Hochdruckseite im Bereich des Abschlußgliedes gebildet ist. Dadurch sind aber mehrere Nachteile bedingt. Zum einen muß bei dieser bekannten Pumpe beim Auswechseln eines Laufrades auch immer der Hochdruckstutzen, der zu der Hochdruckleitung führt, zunächst abgeschraubt bzw. abgekoppelt werden. Vor allem aber ist diese Pumpe nicht zum Fördern von aggressiven Flüssigkeiten, insbesondere auch von mit Feststoffen versetzten Medien wie beispielsweise Gülle geeignet. Zwar ist an der Niederdruckseite eine Dichtung unter anderem mit einem Stopfen angeordnet, da aber bei dieser bekannten Pumpe auf der Hochdruckseite lediglich ein Gleitlager vorgesehen ist, wird dieses durch das aggressive Medium angegriffen und beeinträchtigt. Insbesondere beim Abschalten von nachgeordneten Umschaltern und Ventilen wird durch die auftretenden Druckschläge dieses Gleitlager zunehmend beschädigt und ausgeschlagen. Eine weitere Beeinträchtigung entsteht durch die langfasrigen Bestandteile in dem zu fördernden Medium, die bei der bekannten Pumpe auf der Hochdruckseite zu Aufwicklungen führe und die Dichtwirkung in ihrer Funktion weiter beeinträchtigen. Ferner wird die auf der Niederdruckseite vorgesehene Dichtung auch durch mögliche Kavitationsstöße durch die Massenträgheit von Faserfeststoffen in dem zu fördernden Medium beeinträchtigt und angegriffen.

Auch aus der US-PS 3 155 043 ist eine Pumpe mit innenliegender Hochdruckseite bekanntgeworden. In dem Rotor sind jedoch Bohrungen vorgesehen, über die das zu fördernde Medium mit einer Gleitlagerung des Rotors im Gehäuse in Verbindung steht. Auch diese Pumpe ist von daher aufgrund der oben geschilderten Nachteile zum Fördern von mit Feststoffteilen durchsetzten aggressiven Medien wie z. B. Gülle ungeeignet, da dieses Gleitlager in diesem Falle von dem aggressiven Medium stark angegriffen und beeinträchtigt wird. Ein weiterer Nachteil bei dieser bekannten Pumpe wie bei der vorstehenden ist dadurch gegeben, daß beim Pumpen von mit Feststoffen durchsetzten Medium zusätzlich enorme Schläge auftreten, durch die ein derartiges Lager ohne Auffangmöglichkeit dieser Druckbelastungen bereits nach kurzer Zeit ausgeschlagen wird.

Demgegenüber ist es Aufgabe der Erfindung eine Kreiselpumpe zu schaffen, bei weicher das Abschlußglied, das Laufrad und die Lagerung des Laufrades eine gegen den Fiüssigkeitsdruck des Förderstromes insbesondere bei aggressiven mit Feststoffen versetzten Flüssigkeiten hermetisch abgeschlossene Baueinheit bildet, so daß insbesondere die Standzeit der Laufradlagerung nicht durch Korrosion seitens der zu fördernden Flüssigkeit beeinträchtigt werden kann.

Die Aufgabe wird erfindungsgemäß entsprechend den im kennzeichnenden Teil des Anspruches 1 angegebenen Merkmalen gelöst. Vorteilhafte Ausgestaltungen der Erfindung sind in den Unteransprüchen angegeben.

Der wesentliche Vorteil des Erfindungsgegenstandes besteht darin, daß der durch die Innenfläche des Laufrades sowie den Lagerzapfen gebildete Ringraum an dessen innerem Ende, d. h. demjenigen Ende, welches dem Mitnehmer der Antriebswelle zugewendet ist, absolut hermetisch gegen den Flüssigkeitsdruck des Förderstromes abgedichtet werden kann, da eine hierzu vorgesehene Dichtung nicht von einem Bauelement, beispielsweise der Antriebswelle, axial durchsetzt ist. Das äußere Ende des Ringraumes, welches dem Mitnehmer zugewendet ist, kann zwar nicht hermetisch gegenüber der Flüssigkeit abgedichtet werden, sondern es kann hier lediglich eine übliche Stopfbüchsdichtung verwendet werden, da das äußere Ende des Lagerzapfens den Ringraum hier durchsetzt, jedoch steht der Ringraum an diesem äußeren Ende des Lagerzapfens nicht unter dem Flüssigkeitsdruck des Förderstromes, sondern lediglich unter dem hydrostatischen Druck der auf der Pumpe lastenden Flüssigkeitssäule, der gegenüber dem Flüssigkeitsdruck des Förderstromes in den praktischen Anwendungsfällen als vernachlässigbar gering zu betrachten ist. Darüber hinaus ergibt sich als herstellungstechnischer Vorteil, daß die Baueinheit bestehend aus Abschlußglied, Laufrad, Lagerzapfen und Lagerung einerseits in unterschiedlichen Größen und Auslegungen hergestellt, andererseits aber ein und demselben Pumpengehäuse nebst Antriebswelle und Mitnehmer zugeordnet werden kann. Es ist also möglich, an ein und demselben Pumpengehäuse Baueinheiten bestehend aus Abschlußglied, Laufrad, Lagerzapfen und Lagerung von unterschiedlicher Förderleistung und sogar unterschiedlichen Laufradarten anzubringen, ohne daß hierzu Spezialwerkzeuge, insbesondere Abzieher erforderlich sind. Auch der Reparaturaustausch wird auf diese Weise erleichtert, weil in den meisten Fällen das Pumpengehäuse nebst Antriebswelle und Mitnehmer an Ort und Stelle verbleiben kann und lediglich die Baueinheit umfassend das Abschlußglied, das Laufrad, den Lagerzapfen und die Lagerung abgebaut werden muß. Dieser Abbau kann durch den Benutzer selbst, beispielsweise einen Landwirt, erfolgen und erfordert kein spezialisiertes Personal. Außerdem kann der Benutzer selbst durch Einsatz unterschiedlicher Baueinheiten die Pumpe auch an unterschiedliche Aufgaben anpassen. Ein weiterer Vorteil liegt darin, daß die Antriebswelle nur an dem vom Pumpengehäuse abgewendeten Ende gelagert werden muß, während sie an ihrem in das Pumpengehäuse verlaufenden Ende durch den Lagerzapfen des Laufrades über den Mitnehmer zentriert wird.

Durch die Weiterbildung nach dem Patentanspruch 2 wird einerseits ein unbehinderter Flüssigkeitszutritt zu dem Laufrad ermöglicht, während andererseits an dem Steg auch noch eine aus verschleißfestem Hartmetall bestehende Reißkante angebracht werden kann, die mit der oder den Umfangskanten des Laufrades zusammenwirkt, um Feststoffe und Faserstoffe in der Flüssigkeit zu zerreißen oder zerkleinern. Durch die Ausgestaltung nach dem Patentanspruch 3, wird über die Merkmale des Patentanspruchs 2 hinausgehend ein besonders stabiler Aufbau mit einer Mehrzahl von Reißkanten erreicht. Durch die weitere Ausgestaltung nach dem Patentanspruch 4 wird eine Anpassung der Form des Abschlußgliedes an die hier verwandte und zur Niederdruckseite verlängerte Enveloppenfläche der Laufräder erzielt.

Durch die Weiterbildung nach dem Patentanspruch 5 wird erreicht, daß der Spalt zwischen dem Enveloppenmantel des Laufrades und dem durch die Innenfläche des Käfigsteges bzw. die Innenfläche der Käfigstege definierten Enveloppenmantel in Abhängigkeit vom jeweiligen Abnutzungszustand justiert werden kann.

Durch die Weiterbildung nach dem Patentanspruch 6 wird erreicht, daß die Lagerung des Laufrades am äußeren Ende des Lagerzapfens gegenüber dem Eindringen von Flüssigkeit aufgrund des hydrostatischen Druckes verhältnismäßig unempfindlich wird, im Gegensatz zu einem Kugellager.

Durch die Weiterbildung nach dem Patentanspruch 7 wird erreicht, daß selbst beim Undichtwerden einer Dichtung am äußeren Ende des Lagerzapfens Flüssigkeit aufgrund des hydrostatischen Druckes nicht eindringen kann, da sich die praktisch inkompressible Fettfüllung in dem Ringraum gegen den Stopfen am inneren Ende des Lagerzapfens abstützen kann.

Durch die Weiterbildung nach dem Patentanspruch 8 wird eine günstige Zentrierung der Antriebswelle an ihrem in das Pumpengehäuse verlaufenden Ende erreicht, so daß es einer besonderen Lagerung der Antriebswelle an der zugeordneten Gehäusestirnfläche nicht bedarf. Dies ist deshalb wiederum günstig, weil sonst dieses Lager ebenfalls gegen das Eindringen von Flüssigkeit gekapselt werden müßte und einem beschleunigten Verschleiß aufgrund des Eindringens von Flüssigkeit unterliegen könnte.

Durch die Weiterbildung nach dem Patentanspruch 9 wird das Exzentrizitätsspiel der Antriebswelle an ihrem dem Lagerzapfen zugewendeten Ende zuverlässig begrenzt, was insbesondere bei stoßweisen radialen Belastungen des Laufrades durch Einsaugen von Feststoffen und bei der Begrenzung von Resonanzschwingungsamplituden der Antriebswelle von Wichtigkeit sein kann. Durch die Ausgestaltung nach dem Patentanspruch 10 wird erreicht, daß die Berührungsfläche des Exzentrizitätsbegrenzungslagers verhältnismäßig groß sein kann, so daß dessen Abnützung über die gesamte Standzeit der Pumpe vernachlässigt werden kann.

Wegen der zuverlässigen Begrenzung der Exzentrizitätsamplitude der Antriebswelle an ihrem in das Pumpengehäuse verlaufenden Ende wird die Weiterbildung gemäß dem Patentanspruch 11 möglich, deren wesentlicher Vorteil wiederum darin liegt, daß das Mantelrohr für die Antriebswelle in Anpassung an verschiedene Anwendungszwecke nicht in verschiedenen Längen bereitgehalten werden muß, da es beliebig ablängbar ist, während gemäß dem Stand der Technik, bei welchem beide Enden der Antriebswelle in dem Mantelrohr gelagert sind, dieses mit der Antriebswelle eine Baueinheit bildet, so daß für die verschiedenen Anwendungszwecke eine Anzahl unterschiedlich langer Baueinheiten bereitgehalten werden muß.

Die Erfindung ist nachstehend anhand der Zeichnung näher erläutert. Es zeigt
Fig. 1 ein Ausführungsbeispiel einer erfindungsgemäßen Kreiselpumpe mit einem mehrere Flügel aufweisenden Pumpenlaufrad im Axialschnitt,
Fig. 2 ein gegenüber Fig. 1 abgewandeltes Ausführungsbeispiel einer erfindungsgemäßen Pumpe mit einem als konische Schnecke gestalteten Pumpenlaufrad in perspektivischer Darstellung.

Gemäß Fig. 1 umfaßt die dort veranschaulichte Kreiselpumpe ein vierflügeliges Pumpenlaufrad 1, welches in einem umgebenden Pumpengehäuse 2 von Kreiselquerschnitt gelagert ist. An der unteren Gehäusestirnfläche ist ein ringförmiges Abschlußglied 3 mittels mehrerer über den Umfang verteilter Schrauben 4 lösbar befestigt. Das Abschlußglied 3 umfaßt an seinem von dem Pumpengehäuse 2 abgewandten äußeren Ende eine Aufnahme 5 für einen zentralen Lagerzapfen 6. Die Aufnahme 5 ist über zwei diametrale exzentrische Käfigstege 7, die zu dem Pumpengehäuse 2 hin konisch divergieren, mit dem Umfang eines einen Bestandteil des Abschlußgliedes 3 bildenden Basisringflansches 8 verbunden. Die der Mantelenveloppe des Laufrades 1 gegenüberstehenden Kanten 9 der Stege 7 können zur Bildung von Reißkanten mit Hartmetall-Auftragsschweißraupen versehen sein. Dies gilt auch für die eine Mantelenveloppe definierenden Außenkanten des Laufrades 1.

Der Lagerzapfen 6 ist in der Aufnahme 5 mittels Zentrierschrauben 10 festgeklemmt und kann zu Justierungszwecken axial verstellt werden, um den Ringspalt zwischen den Kanten 9 der Stege 7 und der gedachten Mantelenveloppe des Laufrades 1 auf einen vorgegebenen günstigen Wert einzustellen, unbeschadet von einem eventuellen Verschleiß an den Kanten der Flügel des Laufrades 1 bzw. den hiermit zusammenwirkenden Kanten 9 der Stege 7. An dem in das Pumpengehäuse 2 hinein verlaufenden inneren Ende nimmt der Lagerzapfen 6 ein Radial/ Axial-Kugellager 11 auf, das mittels eines Sprengringes 12 axial unverschieblich gehalten ist. Der äußere Ring des Kugellagers 11 ist in eine axiale Bohrung am inneren Ende des Laufrades 1 eingepreßt und dort durch einen Sprengring 13 gegen axiale Verschiebung gesichert. An dem äußeren Ende des Lagerzapfens 6 ist das Laufrad 1 mittels eines Gleitlagers 14 gelagert. Dem Gleitlager in Richtung zum äußeren Ende des Lagerzapfens 6 nachgeordnet ist eine Axialdichtung oder Stopfbüchsendichtung 15, auf welche lediglich der hydrostatische Druck der auf der Pumpe lastenden Flüssigkeit wirkt. Der Innenquerschnitt der axialen Bohrung des Laufrades 1 benachbart der Stirnfläche des inneren Endes des Lagerzapfens 6 bzw. benachbart dem Kugellager 11 ist mittels eines kappenartigen Kunststoffstopfens 16 hermetisch gegenüber dem Flüssigkeitsdruck des Förderstromes der Pumpe abgedichtet. Der durch den Lagerzapfen 6 und die diesen umgebende Innenfläche des Laufrades 1 gebildete Ringraum 17 ist von dem Gleitlager 14 bis zu dem Stopfen 16 mit Lagerfett gefüllt.

An der von dem Abschlußglied 3 abgewendeten Stirnfläche des Pumpengehäuses 2 ist mittels eines diametral geteilten Klemmflansches 18, dessen Segmente mittels Schrauben 19 mit dem Pumpengehäuse 2 verbunden sind, ein Mantelrohr 20 befestigt, welches zur Kapselung einer im wesentlichen zentrisch darin verlaufenden Antriebswelle 21 dient. An ihrem in das Pumpengehäuse 2 verlaufenden, dem Lagerzapfen 6 zugewendeten Ende ist auf der Antriebswelle 21 mittels eines Schwerspannstiftes 22 ein flanschartiger Mitnehmer 23 befestigt, welcher über mehrere über den Umfang verteilte axiale Mitnehmerklauen 24 mit korrespondierenden stirnseitigen Einschnitten des Laufrades 1 in Eingriff steht. Der Mitnehmer 23 ist hierbei an einem Endabschnitt mit radialem Spiel in der zentralen Bohrung des Laufrades 1 aufgenommen, in welcher auch das Kugellager 11 sitzt. Dem Mitnehmer 23 und mittelbar auch der Antriebswelle 21 ist ein Exzentrizitätsbegrenzungslager 25 zugeordnet, welches mit Zentriervorsprüngen 26 in der zugeordneten Stirnfläche des Pumpengehäuses 2 gehalten und mittels der Schrauben 19 durch die Segmente des Klemmflansches 18 in seiner Lage festgehalten ist. Die zentrale Bohrung des Exzentrizitätsbegrenzungslagers 25 weist einen größeren Durchmesser als der Außendurchmesser des umgebenden zugeordneten Abschnittes des Mitnehmers 23 auf, so daß die Antriebswelle 21 insgesamt ein gewisses Radialspiel sowohl gegenüber dem Exzentrizitätsbegrenzungslager 25 als auch gegenüber dem Laufrad 1 hat.

Im Betrieb ist die Kreiselpumpe unterhalb eines Flüssigkeitsspiegels S angeordnet. Die zu fördernde Flüssigkeit gelangt an den beiden Stegen 7 gemäß den gekrümmten Pfeilen Pf in den Bereich des Laufrades und wird von diesem nach oben in das Pumpengehäuse 2 gefördert, wo sie durch ein tangentiales Auslaßrohr 27 austritt. Der für die Pumpe spezifische Flüssigkeitsdruck wird erst in dem Pumpengehäuse 2 erreicht, so daß wie dies bereits in der Einleitung erwähnt wurde, das Gleitlager 14 lediglich unter dem hydrostatischen Druck der Flüssigkeit steht. Hingegen steht der Stopfen 16 unter dem vollen Flüssigkeitsdruck des Förderstromes, jedoch wird ein hermetischer Abschluß erzielt, weil der Stopfen 16 weder von dem Lagerzapfen 6 noch von der Antriebswelle 21 durchsetzt ist. Außerdem kann unter dem Flüssigkeitsdruck des Förderstromes stehende Flüssigkeit aus dem zwischen dem Exzentrizitätsbegrenzungslagers 25 und dem Mitnehmer 23 gebildeten Ringraum nach oben in das Mantelrohr 20 eintreten, jedoch wird hierdurch eine Beschädigung von Lagern nicht bewirkt, da die Antriebswelle 21 lediglich an ihrem (nicht veranschaulichten) oberen Ende weit oberhalb des Flüssigkeitsspiegels S gelagert ist. Bei aufgetretenem Verschleiß an dem Laufrad 1 und/oder den Kanten 9 der Stege 7 kann die gesamte Baueinheit bestehend aus dem Laufrad 1, dem Abschlußglied 3, dem Lagerzapfen 6 nebst Lagern 11,14 durch Lösen der Schrauben 4 von dem Pumpengehäuse 2 abgebaut und durch eine andere Baueinheit ersetzt werden. Dieser Ersatz kann entweder zu Reparaturzwecken oder auch zum Zwecke eines Umbaues der Pumpe auf andere Pumpenparameter erfolgen. In dem letzteren Fall wird eine Baueinheit mit anderen Parametern des Laufrades 1 angebaut.

Bei dem Ausführungsbeispiel von Fig. 2 sind ähnliche Bauelemente wie in Fig. 1 mit gleichen Bezugsziffern versehen und nicht gesondert beschrieben. Der wesentliche Unterschied besteht lediglich darin, daß ein Laufrad 1a in Form einer konischen Schnecke anstelle eines Laufrades 1 mit achsparallelen Flügeln verwendet wird.

## Patentansprüche

1. Kreiselpumpe für mit Feststoffen, insbesondere Faserstoffen versetzte Flüssigkeiten mit einem Pumpenlaufrad (1), welches in einem umgebenen Pumpengehäuse (2) gelagert ist, mit einer mit dem Pumpenlaufrad (1) in Formschlußeingriff stehende sowie in dem Pumpengehäuse (2) geführte Antriebswelle (21), welche eine Stirnfläche des Pumpengehäuses (2) durchsetzt, und mit Abdichtelementen zur Abdichtung des Gehäuseinnenraumes gegenüber der Lagerung des Laufrades, wobei zur Entfernung des Laufrades an der von der Antriebswelle abgewandten Gehäusestirnfläche ein Abschlußglied (3) lösbar befestigt ist, an dessen äußerem Ende eine feste Aufnahme (5) für einen zum Pumpengehäuse (2) verlaufenden zentralen Lagerzapfen (6) zur Lagerung des Pumpenlaufrades (1) vorgesehen ist, dadurch gekennzeichnet, daß an dem der Antriebswelle (21) zugewandten Ende des Lagerzapfens (6) die Hochdruckseite und im Bereich des Abschlußgliedes (3) die Niederdruckseite der Pumpe ist, wobei das Abschlußglied (3) den Flüssigkeitseinlaß darstellt, und daß an der Hochdruckseite der durch die Innenfläche des Pumpenlaufrades (1) sowie den Lagerzapfen (6) gebildete Ringraum (17) gegenüber dem Pumpengehäuse (2) mittels eines Stopfens (16) dichtend abgeschlossen ist, wobei der Antriebsmotor oberhalb des Flüssigspiegels (S) angeordnet ist.

2. Pumpe nach Anspruch 1, dadurch gekennzeichnet, daß die an dem äußeren Ende des Abschlußgliedes (3) vorgesehene Aufnahme (5) für den Lagerzapfen (6) über zumindest einen exzentrischen Steg (7) mit dem Umfang eines einen Bestandteil des Abschlußgliedes bildenden, an dem Pumpengehäuse (2) befestigten Basisringflansches (8) verbunden ist.

3. Pumpe nach Anspruch 2, dadurch gekennzeichnet, daß die Aufnahme (5) für den Lagerzapfen (6) mit dem Umfang des Basisringflansches (8) über zwei oder mehrere über den Umfang verteilte Stege (7) nach Art eines Käfigs verbunden ist.

4. Pumpe nach Anspruch 3, dadurch gekennzeichnet, daß die Käfigstege (7) von der Aufnahme (5) für den Lagerzapfen (6) konisch divergierend zu dem Umfang des Basisringflansches (8) verlaufen.

5. Pumpe nach einem der Ansprüche 1-4, dadurch gekennzeichnet, daß der Lagerzapfen (6) in der Aufnahme (5) des Abschlußgliedes (3) axial verstellbar ist.

6. Pumpe nach Anspruch 1, dadurch gekennzeichnet, daß das Laufrad (1) an dem von der Antriebswelle (21) abgewandt liegenden Ende des Lagerzapfens (6) mittels eines Gleitlagers (14) gelagert ist.

7. Pumpe nach Anspruch 6, dadurch gekennzeichnet, daß der durch den Lagerzapfen (6) und die diesen umgebende Innenfläche des Laufrades (1) gebildete Ringraum (17) von dem Gleitlager (14) bis zu dem Stopfen (16) mit Fett gefüllt ist.

8. Pumpe nach Anspruch 1, dadurch gekennzeichnet, daß ein Mitnehmer (23) an dem in das Pumpengehäuse (2) verlaufenden Ende der Antriebswelle (21) befestigt ist und flanschartig mit zumindest zwei über den Umfang verteilten axialen Mitnehmerklauen (24) ausgebildet ist, welche mit korrespondierenden stirnseitigen Einschnitten des Laufrades (1) in Eingriff stehen.

9. Pumpe nach Anspruch 1, dadurch gekennzeichnet, daß der Antriebswelle (21) an ihrem dem Lagerzapfen (6) zugewendeten Ende ein Exzentrizitätsbegrenzungslager (25) zugeordnet ist.

10. Pumpe nach den Ansprüchen 8 und 9, dadurch gekennzeichnet, daß das Exzentrizitätsbegrenzungslager (25) den Umfang des Mitnehmers (23) großflächig umgibt.

11. Pumpe nach einem der Ansprüche 8 bis 10, dadurch gekennzeichnet, daß in an sich bekannter Weise die Antriebswelle (21) von einem Mantelrohr (20) umgeben ist, welches an der einen Stirnfläche des Pumpengehäuses (2) dicht befestigt ist, und daß zur Befestigung eines Mantelrohres an dem Pumpengehäuse ein diametral geteilter Klemmflansch (18) vorgesehen ist.

## Claims

1. A centrifugal pump for liquids mixed with solids and more specially for liquids mixed with fibrous substances, comprising, a pump impeller (1) bearinged in a pump housing (2) placed round it, a driving shaft (21), that is positively joined to the pump impeller (1) and is guided in said pump housing (2), said driving shaft (21) running through an end face of the pump housing (2), and sealing elements for sealing off the space inside said housing from the bearing means of the impeller, and to make it possible for the pump impeller to be dismounted a termination member (3) is fixed to, and may be taken off, the end face of the housing furthest from the drive shaft, and on the outer end of the member (3) is fixed to, and may be taken off, the end face of the housing furthest from the drive shaft, and on the outer end of the member (3) there is fixed take-up means (5) for a middle turnpin (6), pointing towards the pump housing, for bearing the pump impeller (1), characterized in that the high pressure side of the pump is at the end, nearest the driving shaft (21), of the turnpin (6), and the low pressure side is at the termination member (3), and the termination member (3) has the function of the liquid inlet and in that on the high pressure side the ring-like space (17) walled off by the inner face of the pump impeller (1) and by the turnpin (6) is fluid-tightly shut off from the pump housing (2) by way of a stopper (16) and the drive motor is placed higher up than the level (S) of the liquid.

2. The pump as claimed in claim 1 characterized in that the take-up means (5), placed at the outer end of the termination member (3), for the turnpin (6) is joined up by way of at least one eccentric web (7) with the outer face of a base ring flange (8), said flange (8) forming a part of the termination member and being fixed to the pump housing (2).

3. The pump as claimed in claim 2 characterized in that the take-up means (5) for the turnpin (6) is joined up with the outer face of the base ring flange (8) by way of two or more webs (7), spaced out round the outer face, like a cage.

4. The pump as claimed in claim 3, characterized in that the cage webs (7) are placed running out at an angle conically from the take-up means (5) for the turnpin (6) towards the outer face of the base ring flange (8).

5. The pump as claimed in any one of claims 1 to 4 characterized in that the turnpin (5) may be adjusted axially in the take-up means (5) of the said termination member (3).

6. The pump as claimed in claim 1 characterized in that the impeller (1) is supported by a plain bearing (14) on the end, furthest from the driving shaft (21), of the turnpin (6).

7. The pump as claimed in claim 6 characterized in that the ring-like space (17) walled in by the turnpin (6) and the inner face, placed round same, of the impeller (1) is filled up with grease from the plain bearing (14) as far as the stopper (16).

8. The pump as claimed in claim 1 characterized by a driving dog (23) fixed to the end, running into the pump housing (2), of the drive shaft (21), said dog being formed like a flange with at least two axial catches (24) spaced out round the outer edge, said catches fitting into cutouts therefor in the end of the impeller (1).

9. The pump as claimed in claim 1 characterized in the drive shaft (21) has an eccentricity limiting bearing (25) on its end nearest to the turnpin (6).

10. The pump as claimed in claim 8 and claim 9 characterized in that the eccentricity limiting bearing (25) is placed round the outer face of the driving dog (23) so as to be in contact with a large area thereof.

11. The pump as claimed in any one of claims 8 to 10 characterized in that in a known way the drive shaft (21) is placed within a casing pipe (20), said pipe being fluid-tightly joined with an end face of the pump housing (2), and in that for fixing a casing pipe on the pump housing there is diametrally split claimping flange (18).

## Revendications

1. Pompe centrifuge pour liquides chargés de matières, solides et plus particulièrement de matières fibreuses, comportant une roue mobile (1) logée dans un corps de pompe (2) qui l'entoure, un arbre de commande (21) en assemblage solidaire avec la roue de pompe (1) et disposé dans le corps de pompe (2) dont il traverse l'une des faces, et des éléments d'étanchéité pour assurer l'étanchéité de l'intérieur du corps de pompe par rapport au logement de la roue mobile, un organe de fermeture (3) permettant l'extraction de la roue mobile étant fixé de manière démontable sur la face du corps éloignée de l'arbre de commande, organe à l'extrémité duquel est prévu un support fixe (5) pour un pivot de palier central (6) s'étendant en direction du corps de pompe (2) et destiné à servir de palier à la roue (1), caractérisée en ce que le côté haute pression se trouve à l'extrémité du pivot de palier (6) faisant face à l'arbre de commande (21) et que le côté basse pression se trouve dans la zone de l'organe de fermeture (3), ledit organe de fermeture (3) constituant l'admission du liquide, et que, du côté haute pression, l'enceinte annulaire (17) formée par la face intérieure de la roue mobile (1) et le pivot de palier (6) est fermée de façon étanche par rapport au corps de pompe (2) au moyen d'un bouchon (16), le moteur de commande étant disposé au-dessus du niveau du liquide (S).

2. Pompe selon la revendication 1, caractérisé en ce que le support (5) prévu à l'extrémité extérieure de l'organe de fermeture (3) pour le pivot de palier (6) est relié par au moins une barrette excentrique (7) au pourtour d'une bride de base annulaire (8) fixée au corps de pompe (2) et formant partie de l'organe de fermeture.

3. Pompe selon la revendication 2, caractérisé en ce que le support (5) pour le pivot de palier (6) est relié au pourtour de la bride de base annulaire (8) par l'intermédiaire de deux ou plusieurs barrettes (7) réparties sur le pourtour à la façon d'une cage.

4. Pompe selon la revendication 3, caractérisée en ce que les barrettes de cage (7) s'étan- dent en divergeant coniquement du support (5) pour le pivot de palier (6) au pourtour de la bride de base annulaire (8).

5. Pompe selon l'une quelconque des revendications 1 à 4, caractérisé en ce que le pivot de palier (6) est réglable axialement dans le support (5) de l'organe de fermeture (3).

6. Pompe selon la revendication 1, caractérisé en ce aue la roue mobile (1) est montée, au moyen d'un palier lisse (14) à l'extrémité du pivot de palier (6) éloignée de l'arbre de commande (21

7. Pompe selon la revendication 6, caractérisé en ce que l'enceinte annulaire (17) formée par le pivot de palier (6) et la face intérieure de la roue (1) qui l'entoure, est garnie de graisse du palier glissant (14) jusqu'au bouchon (16).

8. Pompe selon la revendication 1, caractérisée en ce qu'un toc d'entraînement (23) est monté à l'extrémité de l'arbre de commande (21) entrant dans le corps de pompe (2) et qu'il est formé à la façon d'une bride comportant au moins deux griffes d'entraînement axiales (24) réparties sur le pourtour, lesquelles engrènent avec des entailles correspondantes pratiquées dans la face de la roue mobile (1).

9. Pompe selon la revendication 1, caractérisé en ce que, à l'arbre de commande (21) correspond, à son extrémité faisant face au pivot de palier (6), un palier de limitation d'extrémité (25).

10. Pompe selon les revendication 8 et 9, caractérisé en ce que le palier de limitation d'excentricité (25) entoure à grande surface le pourtour d u toc d'entraînement (23).

11. Pompe selon l'une quesconque des revendications 8 à 10, caractérisée en ce que de façon connue en soi, l'arbre de commande (21) est entouré d'un tube-enveloppe (20) fixé de manière étanche à l'une des faces du corps de pompe (2) et qu'en vue de la fixation d'un tube-enveloppe sur le corps de pompe, il est prévu une bride de serrage (18) sectionnée diamétralement.
